# EUROPÄISCHE PATENTSCHRIFT

(11) **EP 3 763 914 B1**
(45) Veröffentlichungstag und Bekanntmachung des Hinweises auf die Patenterteilung: **15.11.2023**
(21) Anmeldenummer: 20194145.7
(22) Anmeldetag: 12.07.2017
(51) Int. Cl.: E21D 9/06

(54) **VORRICHTUNG ZUM ERSTELLEN EINES HOHLRAUMS IN EINEM BODEN**
DEVICE FOR PRODUCING A CAVITY IN A SOIL
DISPOSITIF POUR MÉNAGER UN ÉVIDEMMENT DANS UN SOL

(30) Priorität: 21.07.2016 DE 102016008762
(43) Veröffentlichungstag der Anmeldung: 13.01.2021
(62) Teilanmeldung aus: 17751257.1
(73) Patentinhaber: Herrenknecht AG, 77963 Schwanau (DE)
(72) Erfinder: Praetorius, Steffen, 77963 Schwanau (DE); Peters, Marc, 79108 Freiburg (DE); Gerhardt, Tobias, 79331 Teningen (DE)
(74) Vertreter: Klickow & Wetzel PartGmbB

(56) Entgegenhaltungen:
- DE-A1- 3 047 161
- DE-A1- 19 508 703
- DE-C2- 3 047 161
- FR-A- 1 338 375
- JP-A- S54 144 741
- JP-U- H01 102 289

## Beschreibung

Die Erfindung betrifft eine Vorrichtung zum Erstellen eines Hohlraums in einem Boden von einem Startpunkt zu einem Zielpunkt entlang einer Bohrlinie zum Einbringen von Ausbau zum Offenhalten des Hohlraums mit einem Vortriebskopf an dessen äußeren Ende wenigstens ein Schneidelement zum Lösen des Bodens vorgesehen ist, wobei der Vortriebskopf einen Aufnahmeraum aufweist, der eine Öffnung aufweist, an die eine Abförderleitung angeschlossen ist, und in dem wenigstens eine erste Düse zum Abgeben einer Flüssigkeit zum Abtransport des gelösten Bodens aus dem Aufnahmeraum vorgesehen ist, die so vorgesehen ist, dass ihre Abgabeöffnung im Wesentlichen in Richtung der Abförderleitung ausgerichtet ist, wobei der Vortrieb über eine Vorschubeinrichtung erfolgt und wobei wenigstens eine zweite Düse vorgesehen ist, die so angeordnet ist, dass ihre Abgabeöffnung im Wesentlichen auf den zu lösenden Boden gerichtet ist.

Eine solche Vorrichtung ist aus JPH01102289U und FR1338375A bekannt. Diese zeigen Tunnelbohrmaschinen, die Werkzeuge zum Lösen des Bodens und eine mit diesem in Verbindung stehenden Aufnahmeraum aufweisen. Das Lösen des Bodens und die Materialförderung des gelösten Bodens wird durch Düsen unterstützt.

Eine solche Vorrichtung ist auch aus der DE 4 217 293 C2 bekannt. Hier werden Steinzeugrohre über einen Pressenrahmen aus einer Startgrube in den Boden eingebracht. Vor den Steinzeugrohren ist ein Vortriebskopf angeordnet, der an seinem äußeren Ende ein Schneidwerkzeug zum Lösen des Bodens aufweist. Der Vortriebskopf weist einen Aufnahmeraum für den über die Schneide gelösten Boden auf. In diesem Aufnahmeraum ist eine Rotationsdüse angeordnet, die Flüssigkeit strahlenförmig abgibt, wobei die Orientierung der Düsen in Richtung der Steinzeugrohre weg von der Schneide vorgesehen ist. Der in den Aufnahmeraum eindringende Boden wird von den Flüssigkeitsstrahlen erfasst und in Richtung der Startgrube durch die Steinzeugrohre bewegt. Je nach Bindigkeit des zu lösenden Bodens wird der Kopf mit den Düsen näher an die Schneide herangebracht (bindig) oder von dieser Seite weg angeordnet (Sandboden).

Nachteilig, insbesondere bei sehr bindigen Böden, ist hier, dass der hier gezeigte Vortriebskopf verstopfen kann bzw. der Boden pfropfenartig von der Schneide gelöst wird, ohne dass dieser den Strahlbereich als solches überhaupt erreicht, sodass es hier nicht zu einer Auflösung des Pfropfens und damit zur Verstopfung kommen kann.

Aufgabe der Erfindung ist daher, die vorgenannten Nachteile zu überwinden.

Gelöst wird dieses dadurch, dass die Bohrvorrichtung so ausgeführt ist, dass sie vertikal nach oben aus einem Tunnel heraus bohrt, dass der Aufnahmeraum konisch ausgeführt ist, dass die Öffnung zentrisch im Konus angeordnet ist, und dass die erste Düse so angeordnet ist, dass der abgegebene Flüssigkeitsstrahl entlang der Oberfläche des konischen Aufnahmeraums hin zur Öffnung abgegeben wird..

Hierdurch ist vorteilhaft, dass der Boden bereits beim Lösen zerkleinert und mit der Flüssigkeit vermischt wird, wodurch eine bessere Abförderung gewährleistet wird und Verstopfungen vermieden werden. Weiterhin ist vorteilhaft, insbesondere für größere Durchmesser > 600mm, dass der Bohrkopf oder auch die Bohrrohre nicht gedreht werden müssen. Dadurch kann die notwendige Verfahrenstechnik wie Pressenrahmen etc. einfacher ausfallen. Weiterhin wird die Reinigungs- und Transportwirkung gegenüber der Wandung von dem gelösten Boden verbessert.

Eine weitere Lehre der Erfindung sieht vor, dass wenigsten eine dritte Düse vorgesehen ist, die so angeordnet ist, die so angeordnet ist, dass ihre Abgabeöffnung im Wesentlichen auf eine gegenüberliegende Wandung des Aufnahmeraums gerichtet ist. Hierdurch werden die Zerkleinerung und Auflösung des Bodens weiter verbessert.

Eine weitere Lehre der Erfindung sieht vor, dass die wenigstens eine erste, die wenigstens eine zweite und/oder die wenigstens eine dritte Düse separat schaltbar sind.

Hierdurch kann der Einsatz von Flüssigkeit optimal an die Bodengegebenheiten angepasst werden.

Eine weitere Lehre der Erfindung sieht vor, dass es sich bei dem Ausbau um Vortriebsrohre, Tunnelsegmente, Rohrsegmente oder Rohrleitungen handelt.

Eine weitere Lehre der Erfindung sieht vor, dass es sich bei wenigstens einer Düse um eine Vollstrahldüse handelt. Hierunter wird eine Düse verstanden die einen gebündelten Strahl abgibt, der im Wesentlichen als Punktstrahl auf ein Hindernis auftritt. Hierbei wird die Energie optimal punktuell abgegeben. Dieses ist vorteilhaft, wenn größere Objekte gezielt zerkleinert werden sollen oder fortbewegt werden sollen.

Eine weitere Lehre der Erfindung sieht vor, dass die wenigstens eine erste Düse als Vollstrahldüse ausgeführt ist. Dieses ist vorteilhaft, wenn größere Objekte gezielt im hinteren Bereich des Aufnahmeraums des Vortriebskopfes zerkleinert werden sollen oder fortbewegt werden sollen.

Eine weitere Lehre der Erfindung sieht vor, dass es sich bei wenigstens einer Düse um eine Flachstrahldüse handelt. Eine weitere Lehre der Erfindung sieht vor, dass die wenigstens eine zweite und/oder die wenigstens eine dritte Düse als Flachstrahldüse ausgeführt ist. Hierunter wird eine Düse verstanden, die eine Strahl abgibt, der sich wenigstens in ein Richtung auffächert, wodurch eine breitere Schneidwirkung am bedüsten Objekt erfolgt. Die Punktenergie des Strahls wird geringer, wodurch sich die Eindringtiefe in den Boden reduziert, gleichzeitig aber eine größerflächige Zerkleinerung bewirkt wird.

Eine weitere Lehre der Erfindung sieht vor, dass der Aufnahmeraum konusförmig ausgeführt ist. Alternativ können auch andere Formen vorgesehen werden. Der Konus eignet sich insbesondere, wenn der gelöste Boden über die Schwerkraft abgefördert werden kann.

Eine weitere Lehre der Erfindung sieht vor, dass der Aufnahmeraum in seiner Wandung einen Abschnitt aufweist, in dem die Düsen angeordnet sind. Hierdurch ist es möglich in einem Bereich mehrere Düsen vorzusehen, die unterschiedlich ausgerichtet sind.

Eine weitere Lehre der Erfindung sieht vor, dass wenigstens zwei Düsen vorgesehen sind, die in Richtung der Öffnung, der Wandung und/oder dem Boden ausgerichtet sind. Hierdurch werden die Zerkleinerung und die Abförderung des gelösten Bodens verbessert.

Eine weitere Lehre der Erfindung sieht vor, dass sich die von den Düsen abgegebenen Flüssigkeitsstrahlen in einem Punkt schneiden. Hierdurch werden die Zerkleinerung und die Abförderung des gelösten Bodens verbessert. Weiterhin wird die Energie der Flüssigkeitsstrahlen in einem Punkt fokussiert.

Nachfolgend wird die Erfindung anhand eines Ausführungsbeispiels in Verbindung mit einer Zeichnung näher erläutert. Dabei zeigen:
- Fig. 1a: eine Draufsicht auf eine erfindungsgemäße Vorrichtung,
- Fig. 1b: eine alternative Darstellung mit dargestellten Flüssigkeitsstrahlen analog Fig. 1a,
- Fig. 2a: eine Schnittansicht zu Fig. 1a im Schnitt D,
- Fig. 2b: eine weitere Darstellung zu Fig. 2a mit dargestellten Flüssigkeitsstrahlen aus den ersten Düsen,
- Fig. 2c: eine weitere Ansicht zu Fig. 2a mit sämtlichen Flüssigkeitsstrahlen,
- Fig. 3a: eine Schnittansicht des Schnitts B gemäß Fig. 1a,
- Fig. 3b: eine ergänzende Darstellung zu Fig. 3a mit Flüssigkeitsstrahlen der zweiten Düsen,
- Fig. 3c: eine weitere Darstellung zu Fig. 3a mit sämtlichen Flüssigkeitsstrahlen,
- Fig. 4a: eine Schnittansicht gemäß Schnitt C aus Fig. 1a,
- Fig. 4b: eine weitere Ansicht zu Fig. 4a mit Flüssigkeitsstrahlen der dritten Düsen,
- Fig. 4c: eine weitere Ansicht zu Fig. 4a mit sämtlichen Flüssigkeitsstrahlen, und
- Fig. 5: eine schematische Darstellung eines Vortriebsystems mit erfindungsgemäßer Vorrichtung.

Die Figuren zeigen eine Vorrichtung 10 mit einem Vortriebskopf 11, an dessen äußeren Ende ein Schneidelement 12 zum Lösen des Bodens vorgesehen ist auf der gegenüberliegenden Seite weist der Vortriebskopf 11 einen Anschluss 13 für einen Ausbau 14 auf, bei denen es sich um Vortriebsrohre, Tunnelsegmente, Rohrsegmente oder Rohrleitungen handeln kann. Der Vortriebskopf 11 weist einen Aufnahmeraum 15 auf, der konisch ausgeführt ist. Alternativ sind andere Formen wie beispielsweise zylindrisch oder teilkonisch möglich. Am oberen Ende ist der Aufnahmeraum 15 mit dem Schneidelement 12 verbunden. An seinem unteren Ende im konischen Zentrum weist der Aufnahmeraum 15 eine Öffnung 16 auf, an der eine Abförderleitung 17 angeschlossen ist. In der Abförderleitung 17 kann eine Pumpe 18 vorgesehen sein, um die Mischung ausgelösten Boden und Flüssigkeit ab zu fördern.

In der hierbei abschnittsweise konisch ausgeführten Innenfläche 19 des Aufnahmeraums 15 ist eine Vertiefung 20 vorgesehen, die sich kreisförmig über den gesamten Konus horizontal erstreckt. Alternativ können hier einzelner Vertiefungen an verschiedenen Stellen des Konus vorgesehen sein. In der Vertiefung 20 sind mehrere erste Düsen 21 vorgesehen, die so angeordnet sind, dass der von der Düse 21 abgegebene Flüssigkeitsstrahl 31 im Wesentlichen parallel zur konischen Innenfläche 19 verläuft. Vorteil der Weise sind die Düsen dabei so ausgerichtet, dass sich diese Strahlen in einem Punkt 22 in der Öffnung 16 treffen. Durch diese vorteilhafte Ausgestaltung ist es möglich, den gelösten Boden, der sich in diesem Bereich des Aufnahmeraums 15 befindet, zu zerkleinern, sofern dieses noch nicht geschehen ist und gleichzeitig entlang der Innenfläche 19 hin zur Öffnung 16 zu bewegen.

Des Weiteren sind in der Vertiefung 20 mehrere zweite Düsen 23 vorgesehen, die so angeordnet sind, dass der von diesen abgegebene Flüssigkeitsstrahl 33 hin zum Schneidelement 12 gerichtet ist. Vorteilhafterweise sind die Düsen 23 dabei so vorgesehen, dass sich die Strahlen 33 in einem Bereich 24 treffen, der außerhalb des Vortriebskopfes 11 im Boden befindet. Durch diese Strahlen 33 wird im Bereich 24 im Boden eine Art Einbruch bewirkt, in denen sich dann der durch das Schneidelement 12 gelöste und verdrängte Boden hineinbewegen kann. Hierdurch wird das Lösen und Abtransportieren des Bodens durch den Vortriebskopf 11, insbesondere bei bindigen Böden, erleichtert.

Des Weiteren sind in der Vertiefung 20 dritte Düsen 25 angeordnet, die im Wesentlichen auf die gegenüberliegende Innenfläche 19 des Aufnahmeraums 15 gerichtet sind. Vorteilhafterweise sind sie dabei im Wesentlichen rechtwinklig vorgesehen, sodass sich deren Strahlen 35 in einem Bereich 26 treffen. Dieser Bereich liegt vorzugsweise auf der Höhe des Übergangsbereichs 27 zwischen Schneidelement 12 und Aufnahmeraum 15. Durch das vorsehen der dritten Düsen wird im Bereich 26 der eintretende Boden zerkleinert und gelöst durch die Flüssigkeitsstrahlen 35.

Die Düsen 21, 23, 25 sind mit einer Zuführleitung 28 verbunden, in der eine Pumpe 29 vorgesehen ist. Über die Zuführleitung 28 wird die über die Düsen 21, 23, 25 abzugebende Flüssigkeit zugeführt.

Fig. 1a zeigt eine Draufsicht auf die erfindungsgemäße Vorrichtung 10. Zu sehen ist dabei der Vortriebskopf 11, mit der Schneideinheit 12 und dem Aufnahmeraum 15. Mittig im Aufnahmeraum 15 ist die Öffnung 16 vorgesehen. Des Weiteren gezeigt ist die Vertiefung 20 mit den zweiten Düsen 23. Fig. 1b zeigt eine alternative Ansicht zu Fig. 1a mit den jeweiligen von den Düsen 21, 23, 25 abgegebenen Flüssigkeitsstrahlen 31, 33 35. Hierbei gibt die erste Düse 21 einen Flüssigkeitsstrahl 31 als Vollstrahl bzw. Punktstrahl ab. Die zweite Düse 23 gibt einen Flächenstrahl 33 ab. Die dritte Düse gibt ebenfalls einen Flüssigkeitsstrahl 35 ab, bei dem es sich hier ebenfalls bevorzugt um einen Flächenstrahl handelt. Weiterhin in den Figuren Fig. 1a und Fig. 1b dargestellt sind die Schnittflächen B-B, C-C und D-D. Die Schnittfläche B-B ist in den Figuren 3a bis 3c dargestellt. Die Schnittfläche C-C ist in den Figuren 4a bis 4c dargestellt und die Schnittebene D-D ist in den Figuren 2a bis 2c dargestellt.

Die Schnittfläche C-C ist dabei so gewählt, dass sie einen Schnitt durch zwei Düsen der zweiten Düsen 23 zeigt. Die Schnittebene B-B ist dabei so gewählt, dass sie einen Schnitt durch zwei Düsen der dritten Düsen 25 zeigt. Die Schnittebene B-B ist dabei so gewählt, dass sie einen Schnitt durch zwei erste Düsen 21 zeigt. Die Figuren 2a, 3a und 4a zeigen dabei jeweils den Schnitt durch den erfindungsgemäßen Vortriebskopf 11 ohne die Darstellung der jeweiligen Flüssigkeitsstrahlen 31, 33, 35. Die Figuren 2b, 3b, 4b zeigen dabei jeweils den Schnitt durch den erfindungsgemäßen Vortriebskopf 11 mit dem jeweiligen Flüssigkeitsstrahl 31, 33, 35 der jeweiligen geschnittenen Düsen. Die Figuren 2c, 3c, 4c zeigen den jeweiligen Schnitt durch den erfindungsgemäßen Vortriebskopf 11 mit den Flüssigkeitsstrahlen 31, 33, 35 aller Düsen.

Fig. 5 zeigt die erfindungsgemäße Vorrichtung 10 beim Erstellen eines Hohlraums im Boden 30. Dabei wird aus einer Strecke 32, alternativ auch aus einem Startschacht oder dergleichen, der Hohlraum (nicht dargestellt) aufgefahren. Die Strecke 32 ist mit einem Ausbau 34 (hier ein Tunnelausbau) versehen. In der Strecke 32 ist ein schematisch dargestellter Pressenrahmen 36 mit Hydraulikzylinder 37 und einer Vorschubplatte 38 vorgesehen.

Durch eine Öffnung 39 im Ausbau 34 hindurch erfolgt das Auffahren des Hohlraums. Dafür sind Rohrschüsse 14 vorgesehen, an deren vorderen Ende der Vortriebskopf 11 angeordnet ist. Die Öffnung 39 wird zwischen Ausbau 34 und entsprechendem Rohrschuss 14 über eine Dichtung 40 abgedichtet. Das Auffahren selber erfolgt nach dem bekannten Vorpressverfahren.

Je nach Beschaffenheit des Bodens kann das Lockergestein lediglich durch die Schneide 12 in Verbindung mit einem Flüssigkeitsstrahl 31 aus der Düse 21 gelöst und abgefördert werden. Steigt die Bindigkeit des Bodens an, kann ergänzend die zweite Düsenreihe 23 zur Verbesserung des Löseprozesses des Bodens und/oder die dritte Düsenreihe 25 zu schalten, um hier dann das Zerkleinern des Bodens und das Lösen des Bodens zu vereinfachen.

### Bezugszeichenliste

- 10: Vorrichtung
- 11: Vortriebskopf
- 12: Schneidelement
- 13: Anschluss
- 14: Ausbau
- 15: Aufnahmeraum
- 16: Öffnung
- 17: Abförderleitung
- 18: Pumpe
- 19: Innenfläche
- 20: Vertiefung
- 21: erste Düse
- 22: Punkt
- 23: zweite Düse
- 24: Bereich
- 25: dritte Düse
- 26: Bereich
- 27: Übergangsbereich
- 28: Zuführleitung
- 29: Pumpe
- 30: Boden
- 31: Flüssigkeitsstrahl der ersten Düse
- 32: Strecke
- 33: Flüssigkeitsstrahl der zweiten Düse
- 34: Ausbau
- 35: Flüssigkeitsstrahl der dritten Düse
- 36: Pressenrahmen
- 37: Hydraulikzylinder
- 38: Vorschubplatte
- 39: Öffnung
- 40: Dichtung

## Patentansprüche

1. Vorrichtung (10) zum
Erstellen eines Hohlraums in einem Boden von einem Startpunkt zu einem Zielpunkt entlang einer Bohrlinie zum Einbringen von Ausbau zum Offenhalten des Hohlraums mit einem Vortriebskopf (11) an dessen äußeren Ende wenigstens ein Schneidelement (12) zum Lösen des Bodens vorgesehen ist, wobei der Vortriebskopf einen Aufnahmeraum (15) aufweist, der eine Öffnung (16) aufweist, an die eine Abförderleitung (17) angeschlossen ist, und in dem wenigstens eine erste Düse (21) zum Abgeben einer Flüssigkeit zum Abtransport des gelösten Bodens aus dem Aufnahmeraum vorgesehen ist, die so vorgesehen ist, dass ihre Abgabeöffnung im Wesentlichen in Richtung der Abförderleitung ausgerichtet ist, wobei der Vortrieb über eine Vorschubeinrichtung erfolgt, und wobei wenigstens eine zweite Düse (23) vorgesehen ist, die so angeordnet ist, dass ihre Abgabeöffnung im Wesentlichen auf den zu lösenden Boden gerichtet ist, **dadurch gekennzeichnet, dass** die Bohrvorrichtung so ausgeführt ist, dass sie vertikal nach oben aus einem Tunnel heraus bohrt, dass der Aufnahmeraum (15) konisch ausgeführt ist, dass die Öffnung (16) zentrisch im Konus angeordnet ist, und dass die erste Düse (21) so angeordnet ist dass der abgegebene Flüssigkeitsstrahl (31) entlang der Oberfläche (19) des konischen Aufnahmeraums hin zur Öffnung abgegeben wird..

2. Vorrichtung nach Anspruch 1, **dadurch gekennzeichnet, dass** wenigsten eine dritte Düse (25) vorgesehen ist, die so angeordnet ist, dass ihre Abgabeöffnung im Wesentlichen auf eine gegenüberliegende Wandung des Aufnahmeraums gerichtet ist,

3. Vorrichtung nach Anspruch 1 oder 2, **dadurch gekennzeichnet, dass** die wenigstens eine erste, die wenigstens eine zweite und/oder die wenigstens eine dritte Düse separat schaltbar sind.

4. Vorrichtung nach einem der Ansprüche 1 bis 3, **dadurch gekennzeichnet, dass** es sich bei dem Ausbau um Vortriebsrohre, Tunnelsegmente, Rohrsegmente oder Rohrleitungen handelt.

5. Vorrichtung nach einem der Ansprüche 1 bis 4, **dadurch gekennzeichnet, dass** es sich bei wenigstens einer Düse um eine Vollstrahldüse handelt.

6. Vorrichtung nach Anspruch 5, **dadurch gekennzeichnet, dass** die wenigstens eine erste Düse als Vollstrahldüse ausgeführt ist.

7. Vorrichtung nach einem der Ansprüche 1 bis 6, **dadurch gekennzeichnet, dass** es sich bei wenigstens einer Düse um eine Flachstrahldüse handelt.

8. Vorrichtung nach Anspruch 7, **dadurch gekennzeichnet, dass** die wenigstens eine zweite und/oder die wenigstens eine dritte Düse als Flachstrahldüse ausgeführt ist.

9. Vorrichtung nach einem der Ansprüche 1 bis 8, **dadurch gekennzeichnet, dass** der Aufnahmeraum in seiner Wandung einen Abschnitt aufweist, in dem die Düsen angeordnet sind.

10. Vorrichtung nach einem der Ansprüche 1 bis 9, **dadurch gekennzeichnet, dass** wenigstens zwei Düsen vorgesehen sind, die in Richtung der Öffnung, der Wandung und/oder dem Boden ausgerichtet sind.

11. Vorrichtung nach Anspruch 10, **dadurch gekennzeichnet, dass** sich die von den Düsen abgegebenen Flüssigkeitsstrahlen in einem Punkt schneiden.

## Claims

1. Apparatus (10) for creating a cavity in the ground from a starting point to a target point along a boring line for introduction of a support system for keeping the cavity open, having a driving head (11), at the outer end of which provision is made of at least one cutting element (12) for breaking up the ground, wherein the driving head has a receiving space (15) which has an opening (16) to which a discharging line (17) is connected, provision being made in said receiving space of at least one first nozzle (21) for delivering a liquid for transporting the broken-up ground away from the receiving space, provision being made of said at least one nozzle such that its delivery opening is oriented substantially in the direction of the discharging line, wherein the driving is realized via an advancement device, and wherein provision is made of at least one second nozzle (23) which is arranged such that its delivery opening is directed substantially at the ground to be broken up, **characterized in that** the drilling apparatus is designed such that it drills vertically upwards out of a tunnel, **in that** the receiving space (15) is of conical form, **in that** the opening (16) is arranged centrally in the cone, and **in that** the first nozzle (21) is arranged such that the delivered liquid jet (31) is delivered along the surface (19) of the conical receiving space towards the opening.

2. Apparatus according to Claim 1, **characterized in that** provision is made of at least one third nozzle (25) which is arranged such that its delivery opening is directed substantially at an opposite wall of the receiving space.

3. Apparatus according to Claim 1 or 2, **characterized in that** the at least one first nozzle, the at least one second nozzle and/or the at least one third nozzle are/is separately switchable.

4. Apparatus according to one of Claims 1 to 3, **characterized in that** the support system involves jacking pipes, tunnel segments, pipe segments or pipelines.

5. Apparatus according to one of Claims 1 to 4, **characterized in that** at least one nozzle is a full-jet nozzle.

6. Apparatus according to Claim 5, **characterized in that** the at least one first nozzle is designed as a full-jet nozzle.

7. Apparatus according to one of Claims 1 to 6, **characterized in that** at least one nozzle is a flat-jet nozzle.

8. Apparatus according to Claim 7, **characterized in that** the at least one second nozzle and/or the at least one third nozzle are/is designed as a flat-jet nozzle.

9. Apparatus according to one of Claims 1 to 8, **characterized in that**, in its wall, the receiving space has a portion in which the nozzles are arranged.

10. Apparatus according to one of Claims 1 to 9, **characterized in that** provision is made of at least two nozzles which are oriented in the direction of the opening, of the wall and/or of the ground.

11. Apparatus according to Claim 10, **characterized in that** the liquid jets delivered by the nozzles intersect at a point.

## Revendications

1. Dispositif (10) pour créer un espace creux dans un sol à partir d'un point de départ jusqu'à un point de destination le long d'une ligne de forage en vue d'introduire un soutènement servant à maintenir l'espace creux ouvert, comprenant une tête d'avancement (11) à l'extrémité extérieure de laquelle se trouve au moins un élément de coupe (12) destiné à désagréger le sol, la tête d'avancement comprenant un espace d'accueil (15) qui présente une ouverture (16) au niveau de laquelle est raccordée une conduite d'évacuation (17), et dans lequel est prévue au moins une première buse (21) destinée à délivrer un liquide servant à évacuer le sol désagrégé hors de l'espace d'accueil, qui est prévue de telle sorte que son ouverture de décharge soit orientée sensiblement en direction de la conduite d'évacuation, le creusement étant réalisé par l'intermédiaire d'un dispositif de creusement, et au moins une deuxième buse (23) étant prévue, qui est disposée de telle sorte que son ouverture de décharge soit orientée sensiblement vers le sol à désagréger, **caractérisé en ce que** le dispositif de forage est réalisé de telle sorte qu'il fore verticalement vers le haut à partir d'un tunnel, **en ce que** l'espace d'accueil (15) est réalisé de manière conique, **en ce que** l'ouverture (16) est agencée de manière centrée dans le cône, et **en ce que** la première buse (21) est agencée de telle sorte que le jet de liquide distribué (31) soit distribué le long de la surface (19) de l'espace d'accueil conique, vers l'ouverture.

2. Dispositif selon la revendication 1, **caractérisé en ce qu'**il est prévu au moins une troisième buse (25) disposée de manière que son ouverture de décharge soit sensiblement orientée vers une paroi opposée de l'espace d'accueil.

3. Dispositif selon la revendication 1 ou la revendication 2, **caractérisé en ce que** ladite au moins une première, ladite au moins une deuxième et/ou ladite au moins une troisième buses sont aptes à être commutées séparément.

4. Dispositif selon l'une des revendications 1 à 3, **caractérisé en ce que** le soutènement est constitué de tubes d'avance, de segments de tunnel, de segments tubulaires ou de conduites tubulaires.

5. Dispositif selon l'une des revendications 1 à 4, **caractérisé en ce qu'**au moins une buse est une buse à jet plein.

6. Dispositif selon la revendication 5, **caractérisé en ce que** ladite au moins une première buse est réalisée sous la forme d'une buse à jet plein.

7. Dispositif selon l'une des revendications 1 à 6, **caractérisé en ce qu'**au moins une buse est une buse à jet plat.

8. Dispositif selon la revendication 7, **caractérisé en ce que** ladite au moins une deuxième et/ou ladite au moins une troisième buse est réalisée sous la forme d'une buse à jet plat.

9. Dispositif selon l'une des revendications 1 à 8, **caractérisé en ce que** l'espace d'accueil présente dans sa paroi une section dans laquelle sont disposées les buses.

10. Dispositif selon l'une des revendications 1 à 9, **caractérisé en ce qu'**il est prévu au moins deux buses orientées en direction de l'ouverture, de la paroi et/ou du sol.

11. Dispositif selon la revendication 10, **caractérisé en ce que** les jets de liquide émis par les buses se croisent en un point.
